# EUROPÄISCHE PATENTSCHRIFT

(11) **EP 0 997 390 B1**
(45) Veröffentlichungstag und Bekanntmachung des Hinweises auf die Patenterteilung: **26.02.2003**
(21) Anmeldenummer: 99118627.1
(22) Anmeldetag: 21.09.1999
(51) Int. Cl.: B65D 71/70, B65D 21/04

(54) **Transporteinheit mit auf tablettartigen Trägern gelagerten Flaschenkapseln**
Transport unit consisting of tray-like supports and bottle capsules
Ensemble de transport composé de supports en forme de plateau et de capsules de bouteilles

(30) Priorität: 30.09.1998 DE 19844834
(43) Veröffentlichungstag der Anmeldung: 03.05.2000
(73) Patentinhaber: Draht- und Metallwarenfabrik Philipp Schneider GmbH & Co.KG, 55583 Bad Münster-Ebernburg (DE)
(72) Erfinder:
(74) Vertreter: Quermann, Helmut, Dipl.-Ing.

(56) Entgegenhaltungen:
- DE-A- 4 215 611
- DE-U- 9 007 705
- FR-A- 1 419 799
- US-A- 3 591 032

## Beschreibung

Die Erfindung betrifft eine Transporteinheit mit tablettartigen Trägern und auf diesen in Reihen angeordneten, ineinandergesteckten Flaschenkapseln, die sich zu deren jeweiliger Öffnung hin konisch erweitern, wobei jeder Träger mit mehreren, parallel zueinander angeordneten Rinnen versehen ist und die jeweilige Rinne der Aufnahme der ineinandergesteckt angeordneten Flaschenkapseln dient, sowie die Träger sich aufeinander abstützen.

Eine derartige Transporteinheit ist aus der DE 42 15 611 A1 der Anmelderin bekannt. Die Transporteinheit hat sich in der Praxis grundsätzlich bewährt. Sie dient der Aufnahme von Flaschenkapseln aus Kunststoff, Aluminium, Papier, Verbundstoffen oder anderen Materialien. Die jeweiligen Rinnen erstrecken sich im wesentlichen über die gesamte Länge des Trägers und sind mehreckig gestaltet, mit einem parallel zur Trägerhauptebene angeordneten Bodenabschnitt sowie mehreren seitlichen, abgeknickten Abschnitten. Ein solcher Träger dient der Aufnahme von Flaschenkapseln eines definierten Durchmessers, wobei die geknickten Abschnitte der Rinnen die Flaschenkapseln im Bereich deren unterer Hälfte fixieren. Um die jeweilige Reihe von Flaschenkapseln in Längsrichtung der jeweiligen Rinne zu fixieren, ist ein zusätzliches Stützelement vorgesehen, das insbesondere becherförmig ausgebildet ist und eine der Konizität der Flaschenkapseln entsprechende konische Mantelfläche aufweist. Das Stützelement wird in die jeweils letzte Flaschenkapsel der Reihe eingeschoben und axial unverschieblich im Träger fixiert.

Aus der EP 0 154 283 B1 ist eine Transporteinheit, bestehend aus tablettartigen Trägern und auf diesen angeordneten Sektflaschendrahtbügeln bekannt. Dort stützen sich die Träger nicht aufeinander ab, sondern es stützt sich der jeweils obere Träger auf den Sektflaschendrahtbügeln ab, die auf dem jeweils darunter befindlichen Träger angeordnetet sind. Die jeweilige Rinne des Trägers, die die Sektflaschendrahtbügel aufnimmt, erstreckt sich im wesentlichen über die gesamte Länge des Trägers und ist V-förmig gestaltet, so daß die Sektflaschendrahtbügel nur in diesem Bereich, nicht aber im Bodenbereich der Rinne den Träger kontaktieren. Der jeweils obere Träger ist seitlich versetzt zum darunterliegenden Träger positioniert, so daß eine auf dem Kopf stehende, V-förmige Ausnehmung oberhalb der V-förmigen Rinne des unteren Trägers angeordnet ist und die Sektflaschendrahtbügel die V-förmige Ausnehmung im Seitenbereich, nicht aber in deren Deckfläche kontaktieren. Da sich bei dieser Transporteinheit die Träger über die Reihen von Sektflaschendrahtbügeln abstützen, sind die jeweiligen Träger nur für einen bestimmten Durchmesser der Sektflaschendrahtbügel geeignet. Dies stellt bei Sektflaschendrahtbügeln kein Problem dar, weil die Flaschenverschlüsse bei Sektflaschendrahtbügeln normiert sind. Schließlich weist der bei dieser Transporteinheit Verwendung findende Träger einen umlaufenden Rand auf.
Aus der EP 0 398 398 A1 ist eine Transporteinheit, bestehend aus tablettartigen Trägern und von diesen aufgenommenen röhrenförmigen Elementen bekannt. Die röhrenförmigen Elemente weisen kreisförmigen Querschnitt auf und sind in Rinnen des jeweiligen Trägers eingesetzt, der eine entsprechend gewölbte Kontur aufweist. Der jeweils obere Träger ist auf seiner Unterseite mit sich im wesentlichen über die gesamte Länge des Trägers erstreckenden Rinnen versehen, die eine der Wölbung der röhrenförmigen Elemente entsprechende Krümmung aufweisen, wobei der jeweils obere Träger auf den röhrenförmigen Elementen aufliegt. Die Rinnen im jeweils unteren Träger sind gerippt ausgebildet. Es ist so eine ausreichend stabile Lagerung der röhrenförmigen Körper in den Rinnen unter Einwirkung der erheblichen Kräfte sichergestellt, die aufgrund der übereinandergestapelten Träger und röhrenförmigen Körper entstehen.

Aus dem Firmenkatalog der Firma Utz, D-48465 Schüttdorf, Euro Katalog 1994, Seiten 199 bis 202, sind Träger zur Aufnahme von Werkstücken, wie beispielsweise Ventile, Stoßdämpfer, Elektromotoren, Leiterplatten, Schlössergarnituren usw. bekannt. Die Werkstückträger sind für manuelles und automatisches Handling geeignet. Die Werkstücke werden von oben einzeln in Aufnahmen des Trägers eingesteckt. Es handelt sich bei den Werkstücken damit nicht um in Reihen angeordnete, ineinandergesteckte Bauteile.

Vor dem Hintergrund des vorstehend diskutierten Standes der Technik ist es Aufgabe der vorliegenden Erfindung, eine Transporteinheit mit auf tablettartigen Trägern gelagerten Flaschenkapseln gemäß der eingangs genannten Art so weiterzubilden, daß bei automatischem Handling der einzelnen Teile der Transporteinheit eine sichere Positionierung der Flaschenkapseln auf den Trägern, insbesondere beim Transport der Flaschenkapseln gewährleistet ist.

Gelöst wird die Aufgabe bei einer Transporteinheit mit auf tablettartigen Trägern gelagerten Flaschenkapseln der eingangs genannten Art dadurch, daß die jeweilige Rinne in ihrer Länge geteilt ist.

Um Flaschenkapseln automatisch handhaben zu können, ist sicherzustellen, daß diese weder bei der Aufgabe auf die Träger, beim Transport auf den Trägern noch beim Abnehmen von den Trägern deformiert werden, da sonst die Weiterverarbeitung, konkret das Versehen der verschlossenen Flaschen mit Flaschenkapseln nicht gewährleistet ist.

Vor diesem Hintergrund ist es zunächst zwingend erforderlich, daß sich die Träger nicht über die Flaschenkapseln aufeinander abstützen, sondern die Träger unmittelbar aufeinander abstützen. Damit die Reihen von Flaschenkapseln sicher in den Trägern gehalten sind, schlägt die Erfindung grundsätzlich vor, daß jede Rinne in ihrer Länge geteilt ist. Schubkräfte, die beim Transport der Transporteinheit durch Bremsen und Beschleunigen der Träger und der auf diesen angeordneten Reihen von Flaschenkapseln in die Flaschenkapseln eingeleitet werden, werden durch die Unterteilung der Rinne in Rinnenabschnitte reduziert, so daß die Gefahr von Deformationen der Flaschenkapseln wesentlich reduziert ist. Um diese Schubkräfte zu minimieren wird es als ausreichend angesehen, wenn die jeweilige Rinne, die sich im wesentlichen über die gesamte Länge des Trägers erstreckt, in zwei Rinnenabschnitte unterteilt ist, die vorzugsweise gleich lang sind. Auf besonders einfache Art und Weise erfolgt die Unterteilung der Rinne in die Rinnenabschnitte mittels eines in den Träger integrierten Quersteges.

Eine weitere Optimierung der Lagerung der Flaschenkapseln in den Rinnen kann durch eine besondere Gestaltung der Rinnen erreicht werden. Um die Reihen von Flaschenkapseln sicher in den Trägern zu halten, ist gemäß einer Weiterbildung der Erfindung vorgesehen, daß die Flaschenkapseln im Bereich der V-förmigen Abschnitte der Rinnen gehalten sind. Es ergibt sich hierbei ein gewisser Klemmeffekt für die einzelnen Flaschenkapseln, der aber nicht zur Folge hat, daß die Flaschenkapseln bleibend deformiert werden. Die V-förmige Gestaltung der Rinne bedingt überdies, daß die Träger geeignet sind, Flaschenkapseln mit unterschiedlichen Durchmessern aufzunehmen. So weisen Flaschenkapseln für Weinflaschen durchaus einen anderen Durchmesser auf als Flaschenkapseln für Flaschen, in denen Spirituosen abgefüllt werden. Flaschenkapseln mit geringem Durchmesser sind in den V-förmig ausgebildeten Rinnen näher benachbart zum Grund der Rinne positioniert, während Flaschenkapseln mit größerem Durchmesser weiter entfernt vom Grund der Rinne zwischen den beiden Schenkeln der Rinne gehalten werden. Da sich die Träger unmittelbar aufeinander abstützen, bleibt durch entsprechende konstruktive Gestaltung der Träger ausreichend Platz, um Flaschenkapseln unterschiedlicher Durchmesser auf den Trägern positionieren zu können. Es wird als besonders vorteilhaft angesehen, wenn die jeweilige, V-förmige Rinne einen Schenkelwinkel von 80 bis 100°, insbesondere 90° aufweist, jeweils symmetrisch zu einer Achse vertikal zur Hauptebene der Träger gesehen, die bei beladenen Trägern horizontal verläuft.

Um sicherzustellen, daß die Reihe von Flaschenkapseln, die wie zuvor beschrieben, nicht zwischen zwei benachbarten Trägern fixiert ist, weitgehend unverschiebbar im jeweils unteren Träger gelagert ist, ist eine Aufrauhung vorgesehen, die eine Verschiebung der Reihe von Flaschenkapseln in Längsrichtung der Reihe im wesentlichen ausschließt. Die Aufrauhung kann auf unterschiedliche Art und Weise erzeugt sein. Unter Aufrauhung wird beispielsweise eine rauhe Oberfläche verstanden. Es ist denkbar, die Rauhigkeit durch stumpfes Material des Trägers oder eine auf den Träger aufgebrachte Antirutschschicht, zum Beispiel Silikon, zu erzeugen. Die Aufrauhung kann gleichfalls durch Erhebungen gebildet sein, insbesondere durch quer zur Rinnenlängsrichtung verlaufende Vorsprünge.

Gemäß einer besonderen Gestaltung besteht der jeweilige Träger aus Polystyrol, das insbesondere eine Wandstärke von 1,5 bis 2 mm aufweist. Das gewählte Material bedingt bei relativ geringem Gewicht eine recht hohe Steifigkeit des Trägers, insbesondere unter Berücksichtigung der angegebenen Materialstärke. Zweckmäßig sollte der jeweilige Träger einen umlaufenden Rand aufweisen, so daß dessen Formstabilität optimiert ist.

Gemäß einer besonderen Ausführungsform der Erfindung ist vorgesehen, daß die Flaschenkapseln aus Kunststofffolie bestehen. Derartige Flaschenkapseln sind zwar besonders glatt. Sie eignen sich deshalb besonders für den erfindungsgemäßen Zweck, da bei ihnen die Gefahr, daß sie sich bleibend verformen, wesentlich geringer ist als bei Flaschenkapseln, die aus Zinn bestehen. Um den aus Kunststoff bestehenden Flaschenkapseln ein gefälliges Äußeres zu verleihen, weisen sie vorzugsweise innen und außen eine Metallbeschichtung auf, die insbesondere aus Aluminium besteht.

Gerade bei Flaschenkapseln aus Kunststofffolie ist aufgrund deren glatter Oberfläche die Gefahr des Verrutschens in der jeweiligen Rinne erheblich. Da die Flaschenkapseln nur leicht ineinandergesteckt auf dem jeweiligen Träger positioniert werden, kann nicht verhindert werden, daß die Flaschenkapseln beim Transport, unter der Einwirkung von Schubkräften, stärker ineinander gedrückt werden, womit sich die Länge der jeweiligen Flaschenkapselreihe gegenüber der Länge der Rinne verkürzt. Um dieses Differenzmaß kann grundsätzlich eine Relativbewegung der Flaschenkapselreihe in der Rinne erfolgen. Das Differenzmaß wird durch die Teilung der jeweiligen Rinne in ihrer Länge besonders gering gehalten.

Vorteilhaft werden, auf die mit den Flaschenkapseln beladenen Träger bezogen, jeweils benachbarte Träger, somit oberer und benachbarter unterer Träger, versetzt zueinander gestapelt. Zweckmäßig entsprechen dabei die lichten Abmessungen der zueinander versetzten Träger, in Versetzrichtung gesehen, dem Maß einer Euro-Halbpalette. Die beladene Transporteinheit kann damit entsprechend dem Maß der Euro-Halbpalette auf einer Halbpalette gelagert und mit dieser gehandhabt werden. Bezogen auf den beladenen Zustand stützt sich vorzugsweise der jeweils obere Träger im Bereich der V-förmigen Rinne mit seiner V-förmigen Kontur auf einer zwischen den V-förmigen Rinnen des jeweils unteren Trägers angeordneten Rinne ab und greift in diese ein. Hierdurch ist sichergestellt, daß die Träger seitlich nicht verrutschen. Bei nicht mit Flaschenkapseln beladenen Trägern sind die Träger vorzugsweise so ineinander stapelbar, daß der jeweils obere Träger im Bereich der jeweiligen V-förmigen Rinne mit seiner V-förmigen Kontur in die V-förmige Rinne des jeweils unteren Trägers eingreift. Aufgrund dieser Gestaltung können die unbeladenen Träger sehr kompakt gelagert
werden und beanspruchen demzufolge auch beim Transport nur wenig Raum.

Weitere Merkmale der Erfindung sind in der Beschreibung der Figuren und den Figuren dargestellt.

In den Figuren ist die Erfindung anhand eines Ausführungsbeispieles dargestellt, ohne hierauf beschränkt zu sein. Es stellt dar:
- Figur 1: eine Draufsicht des Trägers der Transporteinheit,
- Figur 2: einen Schnitt durch den Träger gemäß der Linie II-II in Figur 1, bei beladenem Träger,
- Figur 3: eine vergrößerte Darstellung des den Träger und die Flaschenkapseln zeigenden linken Randbereiches in Figur 2,
- Figur 4: einen Schnitt durch den mit Flaschenkapseln unterschiedlichen Durchmessers beladenen Träger gemäß der Linie IV-IV in Figur 1,
- Figur 5: einen Querschnitt durch eine Transporteinheit mit beladenen Trägern, in einer Orientierung gemäß der Linie IV-IV in Figur 1 und
- Figur 6: einen Querschnitt durch ineinander gestapelte, unbeladene Träger in einer Orientierung gemäß der Linie IV-IV in Figur 1.

Der in Figur 1 gezeigte, Bestandteil der Transporteinheit bildende Träger 1 ist als tiefgezogenes Kunststofformteil aus Polystyrol ausgebildet. Der Träger 1 weist neun parallel zueinander angeordnete Rinnen 2 auf, wobei die jeweilige Rinne 2 der Aufnahme ineinandergesteckt angeordneter Flaschenkapseln 3 dient. Die jeweilige Flaschenkapsel 3 erweitert sich konisch zu deren Öffnung hin. Sie besteht aus Kunststofffolie, die innen und außen mit Aluminium beschichtet ist. Auf die Draufsicht nach Figur 1 bezogen, wird der Träger 1 durch einen profilierten, umlaufenden Rand 4 begrenzt. Alle Rinnen 2 des Trägers erstrecken sich im wesentlichen über die gesamte Länge des Trägers. Die jeweilige Rinne 2 ist in zwei Rinnenabschnitte 2a gleicher Länge unterteilt. Auf der halben Länge der Längsseiten 6 des Trägers trennen die Rinnenabschnitte 2a Stege 7, so daß in jedem der kurzen Rinnenabschnitte 2a weniger als die Hälfte derjenigen Flaschenkapseln 3 aufgenommen werden können, die von den durchgängigen Rinnen 2 aufgenommen werden könnten.

Wie insbesondere der Darstellung der Figuren 3 und 4 zu entnehmen ist, ist jede Rinne 2 bzw. jeder Rinnenabschnitt 2a V-förmig ausgebildet, wobei die beiden Schenkel 8 der Aufnahme der Flaschenkapseln 3 dienen. Die Schenkel schließen einen Winkel von 90° miteinander ein. An die Enden der Schenkel 8 schließen sich Rinnenabschnitte 9 an, die vertikal zur Hauptebene 10 des Trägers orientiert sind. Benachbarte Rinnenabschnitte 9 verbinden gewölbte Stegabschnitte 11, die im Sinne der Orientierung der Rinnen 2 rinnenförmig ausgebildet sind. Die Figur 2 zeigt die ineinandergesteckten Flaschenkapseln 3. Figur 4 veranschaulicht die Verhältnisse bei unterschiedlichen Durchmessern der Flaschenkapseln. Dient der jeweilige Träger 1 der Aufnahme von Flaschenkapseln 3 mit relativ geringem Durchmesser, was in Figur 4 links dargestellt ist, liegen die Reihen von Flaschenkapseln 3 relativ nahe zum Grund 12 der jeweiligen Rinne 2 an den Schenkeln 8 an. Bei größerem Durchmesser der Flaschenkapseln 3, wie es in Figur 4, Mitte, gezeigt ist, kontaktieren die Flaschenkapseln 3 die zentralen Bereiche der Schenkel 8, womit die Flaschenkapseln 3 in größerem Abstand zum Grund 12 der jeweiligen Rinne 2 positioniert sind. Bei Flaschenkapseln 3 mit besonders großem Durchmesser kontaktieren die Flaschenkapseln 3 die Schenkel 8 in unmittelbarer Nähe der vertikalen Rinnenabschnitte 9 und gegebenenfalls zusätzlich die Rinnenabschnitte 9. Die vertikale Ausdehnung der Rinnenabschnitte 9 ist so bemessen, daß beim versetzten Aufeinanderstapeln der Träger 1, wie es in Figur 5 für Flaschenkapseln 3 mit großem Durchmesser gezeigt ist, der jeweils obere Träger 1 die auf dem darunter befindlichen Träger 1 angeordneten Flaschenkapseln 3 nicht berührt. Die Flaschenkapseln 3 werden damit ausschließlich von dem jeweils unten liegenden Träger 1 aufgenommen. In der Stapelanordnung gemäß Figur 5 stützt sich der jeweils obere Träger 1 mit seinem V-förmigen Abschnitt 13, der die jeweilige Rinne 2 bildet, auf dem zugeordneten Stegabschnitt 11 ab.

Figur 3 veranschaulicht, daß die jeweilige Rinne 2 im Bereich ihrer Schenkel 8 mit einer Aufrauhung versehen ist, die durch erhabene, quer zur Rinnenlängsrichtung verlaufende Vorsprünge 14 gebildet ist. Diese verhindern ein Verrutschen der von den Rinnen 2 aufgenommenen Reihen von Flaschenkapseln 3, die, da die einzelnen Flaschenkapseln 3 ineinandergesteckt sind, im Bereich des Überganges von der einen Flaschenkapsel 3 zur anderen Flaschenkapsel 3 einen umlaufenden Grad 15 aufweisen, der an dem zugeordneten Vorsprung 14 einen Anschlag finden kann. Wie der Darstellung der Figur 2 zu entnehmen ist, sind die Flaschenkapseln 3 dicht zu einer Reihe gepackt, in einer solchen Stückzahl, daß die Länge der jeweiligen Reihe im wesentlichen dem Längenmaß des Bodens 16 der jeweiligen Rinne 2 entspricht.

Die Abmessungen der beladenen, für vier Lagen in Figur 5 dargestellten Transporteinheit sind bezüglich deren Breitenerstreckung so bemessen, daß die lichte Breite der Transporteinheit gemäß dem Maß B dem einer Euro-Halbpalette, somit 600 mm, entspricht. Das Maß der Träger 1 in Längsrichtung entspricht dem Längenmaß einer Euro-Halbpalette (800 mm).

Figur 6 zeigt die übereinander gestapelten, nicht beladenen Träger 1. Diese werden ohne seitlichen Versatz gestapelt, so daß die V-förmigen Abschnitte 13 des jeweils oberen Trägers 1 in die Rinnen 2 des jeweils darunter liegenden Trägers 1 eingreifen. Bei dieser Lagerung ergibt sich eine Seitenabmessung der Transporteinheit (ohne die Flaschenkapseln 3), die geringer ist als das Maß B der Euro-Halbpalette.

## Patentansprüche

1. Transporteinheit mit tablettartigen Trägern (1) und auf diesen in Reihen angeordneten, ineinandergesteckten Flaschenkapseln (3), die sich zu deren jeweiligen Öffnung (17) hin konisch erweitern, wobei jeder Träger (1) mit mehreren, parallel zueinander angeordneten Rinnen (2) versehen ist und die jeweilige Rinne (2) der Aufnahme der ineinandergesteckt angeordneten Flaschenkapseln (3) dient, sowie die Träger (1) sich aufeinander abstützen, **dadurch gekennzeichnet, daß** jede Rinne (2) in ihrer Länge geteilt ist.

2. Transporteinheit nach Anspruch 1, **dadurch gekennzeichnet, daß** jede Rinne (2) zwei im wesentlichen gleich lange Rinnenabschnitte (2a) aufweist.

3. Transporteinheit nach Anspruch 1 oder 2, **dadurch gekennzeichnet, daß** jede Rinne (2) mittels eines Quersteges (7) in die Rinnenabschnitte (2a) geteilt ist.

4. Transporteinheit nach einem der Ansprüche 1 bis 3, **dadurch gekennzeichnet, daß** die jeweilige Rinne (2) V-förmig ausgebildet ist und sich die Flaschenkapseln (3) im Bereich der Schenkel (8) der V-förmigen Rinne (2) abstützen, sowie die Rinne (2) im Bereich der Schenkel (8) mit einer Aufrauhung (14) versehen ist.

5. Transporteinheit nach Anspruch 4, **dadurch gekennzeichnet, daß** die V-förmige Rinne (2) einen Schenkelwinkel von 80 bis 100°, insbesondere 90° aufweist.

6. Transporteinheit nach Anspruch 4 oder 5, **dadurch gekennzeichnet, daß** die Aufrauhung durch eine rauhe Oberfläche gebildet ist.

7. Transporteinheit nach einem der Ansprüche 4 bis 6, **dadurch gekennzeichnet, daß** die Aufrauhung durch Erhebungen (14) gebildet ist, insbesondere durch quer zur Rinnenlängsrichtung verlaufende Vorsprünge (14) gebildet ist.

8. Transporteinheit nach einem der Ansprüche 1 bis 7, **dadurch gekennzeichnet, daß** der jeweilige Träger (1) aus Polystyrol besteht, das insbesondere eine Wandstärke von 1,5 bis 2 mm aufweist.

9. Transporteinheit nach einem der Ansprüche 1 bis 8, **dadurch gekennzeichnet, daß** der jeweilige Träger (1) einen umlaufenden Rand (4) aufweist.

10. Transporteinheit nach einem der Ansprüche 1 bis 9, **dadurch gekennzeichnet, daß** die Flaschenkapseln (3) aus Kunststofffolie bestehen.

11. Transporteinheit nach Anspruch 10, **dadurch gekennzeichnet, daß** die aus Kunststofffolie bestehenden Kapseln (3) innen und außen eine Metallbeschichtung aufweisen, die insbesondere aus Aluminium besteht.

12. Transporteinheit nach einem der Ansprüche 1 bis 11, **dadurch gekennzeichnet, daß** bei Aufnahme der Flaschenkapseln (3) jeweils benachbarte, identische Träger (2) seitlich versetzt zueinander gestapelt werden.

13. Transporteinheit nach den Ansprüchen 4 und 12, **dadurch gekennzeichnet, daß** der jeweils obere Träger (1) sich im Bereich der V-förmigen Rinne (2) mit seiner V-förmigen Kontur (13) auf einer zwischen den V-förmigen Rinnen (2) des jeweils unteren Trägers (1) angeordneten Rinne (11) abstützt und in diese eingreift.

14. Transporteinheit nach Anspruch 12 oder 13, **dadurch gekennzeichnet, daß** die lichten Abmessungen der zueinander versetzten Träger (1), in Versetzrichtung gesehen, dem Maß einer Euro-Halbpalette entspricht.

15. Transporteinheit nach wenigstens einem der Ansprüche 4 bis 7, **dadurch gekennzeichnet, daß** die V-förmigen Rinnen so gestaltet sind, daß bei nicht mit Flaschenkapseln (3) beladenen Trägern (1) die Träger (1) ineinanderstapelbar sind, derart, daß der jeweils obere Träger (1) im Bereich der jeweiligen V-förmigen Rinne (2) mit seiner V-förmigen Kontur (13) in die V-förmige Rinne (2) des jeweils unteren Trägers (1) eingreift.

## Claims

1. Transport unit with tray-like supports (1) and bottle capsules (3) placed one inside another and disposed in rows on these supports, said bottle capsules widening out conically towards their respective openings (17), each support (I) being provided with a plurality of parallel channels (2), and the respective channel (2) serving to hold the bottle capsules (3) which are inserted one inside the other, and said supports (1) resting one on top of another, **characterized in that** each channel (2) is divided in its length.

2. Transport unit according to Claim 1, **characterized in that** each channel (2) has two channel sections (2a) which are substantially the same length.

3. Transport unit according to Claim 1 or 2, **characterized in that** each channel (2) is divided into the channel sections (2a) by means of a crosspiece (7).

4. Transport unit according to one of Claims 1 to 3, **characterized in that** each channel (2) is V-shaped and the bottle capsules (3) rest in the region of the sides (8) of the V-shaped channel (2), and the channel (2) is provided with a roughened area (14) in the region of the sides (8).

5. Transport unit according to Claim 4, **characterized in that** the sides of the V-shaped channel (2) are at an angle of 80 to 100°, especially 90°.

6. Transport unit according to Claim 4 or 5, **characterized in that** the roughened area is formed by a rough surface.

7. Transport unit according to one of Claims 4 to 6, **characterized in that** the roughened area is formed by protuberances (14), especially projections (14) which extend at right angles to the longitudinal direction of the channel.

8. Transport unit according to one of Claims 1 to 7, **characterized in that** each support (1) is made of polystyrene, which in particular has a wall thickness of 1.5 to 2 mm.

9. Transport unit according to one of Claims 1 to 8, **characterized in that** each support (1) has a surrounding rim (4).

10. Transport unit according to one of Claims 1 to 9, **characterized in that** the bottle capsules (3) are made of plastic foil.

11. Transport unit according to Claim 10, **characterized in that** the capsules (3) made of plastic foil have a metal coating on the inside and on the outside, which in particular is made of aluminium.

12. Transport unit according to one of Claims 1 to 11, **characterized in that**, when holding the bottle capsules (3), adjoining identical supports (2) are respectively stacked so as to be laterally offset or staggered in relation to one another.

13. Transport unit according to Claims 4 and 12, **characterized in that** the respective upper support (1), in the region of the V-shaped channel (2), rests with its V-shaped contour (13) on a channel (11) disposed between the V-shaped channels (2) of the respective lower support (1) and engages in said channel (11).

14. Transport unit according to Claim 12 or 13, **characterized in that** the clear dimensions of the offset supports (1), seen in offset direction, correspond to the size of a Euro half-pallet.

15. Transport unit according to at least one of Claims 4 to 7, **characterized in that** the V-shaped channels are formed in such a way that, when supports (1) are not loaded with bottle capsules (3), the supports (1) can be stacked one inside the other in such a way that the respective upper support (1), in the region of the respective V-shaped channel (2), engages with its V-shaped contour (13) in the V-shaped channel (2) of the respective lower support (1).

## Revendications

1. Ensemble de transport composé de supports (1) en forme de plateau portant des capsules (3) plus bouteilles, à ouvertures (17) coniques emmanchées les unes dans les autres, et formant des files posées sur les supports (1) dont chacun présente plusieurs rainures (2), parallèles entre elles, servant à accueillir chacune une file de capsules emmanchées (3), les supports (1) s'appuyant les uns sur les autres,
**caractérisé en ce que**
chaque rainure (2) est divisée dans sa longueur.

2. Ensemble de transport selon la revendication 1,
**caractérisé en ce que**
chaque rainure (2) présente deux sections de rainure (2a) de longueurs sensiblement égales.

3. Ensemble de transport selon l'une quelconque des revendications 1 ou 2,
**caractérisé en ce que**
chaque rainure (2) est divisée en deux sections de rainure (2a) par une barrette transversale (7).

4. Ensemble de transport selon l'une quelconque des revendications 1 à 3,
**caractérisé en ce que**
chaque rainure (2) a la forme d'un V et les capsules à bouteilles (3) s'appuient sur les branches (8) du V de la rainure (2), et la rainure (2) présente sur ces branches (8) une rugosité (14).

5. Ensemble de transport selon la revendication 4,
**caractérisé en ce que**
les branches du V de la rainure (2) font un angle de 80 à 100°, en particulier 90°.

6. Ensemble de transport selon l'une quelconque des revendications 4 ou 5,
**caractérisé en ce que**
la rugosité est donnée par un état de surface rayé.

7. Ensemble de transport selon l'une quelconque des revendications 4 à 6,
**caractérisé en ce que**
la rugosité est donnée par des reliefs (14) en particulier des saillies (14) perpendiculaires à la direction longitudinale de la rainure.

8. Ensemble de transport selon l'une quelconque des revendications 1 à 7,
**caractérisé en ce que**
chaque support (1) est en polystyrène, avec en particulier une épaisseur de paroi de 1,5 à 2 mm.

9. Ensemble de transport selon l'une quelconque des revendications 1 à 8,
**caractérisé en ce que**
chaque support (1) présente un bord périphérique (4).

10. Ensemble de transport selon l'une quelconque des revendications 1 à 9,
**caractérisé en ce que**
les capsules à bouteilles (3) sont faites d'une feuille de matière plastique.

11. Ensemble de transport selon la revendication 10,
**caractérisé en ce que**
les capsules (3) faites d'une feuille de matière plastique sont recouvertes extérieurement et intérieurement d'un revêtement métallique, en particulier de l'aluminium.

12. Ensemble de transport selon l'une quelconque des revendications 1 à 11,
**caractérisé en ce que**
pour loger les capsules à bouteilles (3), deux supports (3) identiques et voisins sont empilés avec décalage latéral.

13. Ensemble de transport selon l'une quelconque des revendications 4 et 12,
**caractérisé en ce que**
chaque support (1) s'appuie dans la zone de chaque rainure (2) en forme de V par le contour en V de cette rainure sur une rainure (11) située entre deux rainures (2) en V du support situé en dessous et est en prise dans cette rainure (11).

14. Ensemble de transport selon l'une quelconque des revendications 12 ou 13,
**caractérisé en ce que**
les supports (1) décalés entre eux, présentent, dans la direction de ce décalage, une dimension globale hors tout correspondant à la dimension d'une demi-palette aux normes européennes.

15. Ensemble de transport selon l'une quelconque des revendications 4 à 7,
**caractérisé en ce que**
les rainures en V sont configurées de manière que les supports (1) quand ils ne sont pas chargés, de capsules (3) peuvent être empilés de manière que chaque support (1), dans la zone de chacune de ses rainures (2) en V est engagé par le contour en V (13) de cette rainure dans une rainure (2) en V du support (1) situé en dessous.
